# EUROPÄISCHE PATENTSCHRIFT

(11) **EP 1 690 794 B1**
(45) Veröffentlichungstag und Bekanntmachung des Hinweises auf die Patenterteilung: **23.04.2008**
(21) Anmeldenummer: 06002632.5
(22) Anmeldetag: 09.02.2006
(51) Int. Cl.: B65B 59/04, B65B 7/28, B65B 51/14

(54) **Verfahren und Vorrichtung zum Versiegeln von Gegenständen**
Method and apparatus for sealing objects
Procédé et dispositif pour sceller des objets

(30) Priorität: 11.02.2005 DE 102005006533
(43) Veröffentlichungstag der Anmeldung: 16.08.2006
(73) Patentinhaber: HAGMANN Maschinenbau AG, 2545 Selzach (CH)
(72) Erfinder: Hagmann, Peter, 2545 Selzach (CH)
(74) Vertreter: Weiss, Peter

(56) Entgegenhaltungen:
- EP-A- 1 234 765
- EP-A- 1 396 432

## Beschreibung

Die Erfindung begrifft ein Verfahren zum Versiegeln von Gegenständen, insbesondere von Behälter, Beutel od. dgl., mit einem Siegelwerkzeug aus einer Siegelplatte und einer Aufnahme bzw. Halterung für einen austauschbaren Einsatz zum Halten des zu versiegelnden Gegenstandes, sowie eine Vorrichtung hierfür.

### Stand der Technik

Heisssiegelmaschinen sind in vielfältiger Form und Ausführung auf dem Markt bekannt und gebräuchlich. Sie dienen in erster Linie zum Verpacken von beliebigen Gegenständen, Produkten, insbesondere Lebensmitteln, medizinischen Artikeln od. dgl.. Üblicherweise wird in ein entsprechendes Werkzeugteil ein Behälter, Blister od. dgl. eingesetzt, dieser mit dem Produkt befüllt und anschliessend der Behälter mittels einer Folie verschlossen. Dies geschieht durch ein Heisssiegeln in den Randbereichen. Eine entsprechende Siegelmaschine ist beispielsweise aus der EP 1 396 432 bekannt.

### Aufgabe

Der vorliegenden Erfindung liegt die Aufgabe zugrunde, ein Verfahren und eine Vorrichtung der o.g. Art zu entwickeln, mit denen wechselnden Anforderungen der zu versiegelnden Behälter, Beutel od. dgl. und der zu versiegelnden Produkte besser Rechnung getragen werden kann.

### Lösung der Aufgabe

Gemäß dem Verfahren des Anspruchs 1 und der Vorrichtung des Anspruchs 7 führt zur Lösung der Aufgabe, dass ein Einsatz zum Halten von Behälter gegen ein Werkzeugteil zum Halten von Beutel ausgetauscht wird.

Bislang bekannt ist nur der Austausch von Einsätzen, welche Ausnehmungen für die Ausgestaltung von unterschiedlichen Behälter aufweisen. Für das Verschweissen von Beutel gibt es jedoch nur ganz spezielle eigene Maschinen, die auch nach einem anderen Prinzip, nämlich nach dem Impulsschweissverfahren arbeiten. Die vorliegende Erfindung hat dagegen den Vorteil, in einer Maschine die Möglichkeit des Heisssiegelns, resp. Verschweissens von Behältern und des Verschweissens von Beutel zu vereinigen.

Da das Heisssiegeln resp. Verschweissen von Beutel oder Behälter in der Regel auch eine Änderung der Strukturierung der Siegelplatte erfordert, ist vorgesehen, dass diese bzw. eine entsprechende Siegelplatte ebenfalls austauschbar ausgestaltet ist. Hierzu wird die Siegelplatte an eine Heizplatte angeschraubt. Beide befinden sich einer Schwenkachse, so dass die Siegelplatte mit der Heizplatte um beispielsweise 90° von einer Siegellage in eine Austauschlage gedreht werden kann.

Hierdurch wird der Zugriff auf eine auszuwechselnde Siegelplatte wesentlich erleichtert.

Der Austausch der Siegelplatte geschieht mittels einfachen Handgriffen, die in entsprechende Bohrungen eingeschraubt werden. In einem bevorzugten Ausführungsbeispiel der Erfindung sollen diese Handgriffe auch zum Herausnehmen des Einsatzes und zum Einsetzen des Werkzeugteils verwendet werden. Anders als beim Heisssiegeln resp. Verschweissen von Behältern, die allerhöchstens vakuumisiert werden, kann das heiss zu siegelnde resp. zu verschweissende Produkt es erforderlich machen, einen Beutel zu begasen. Beispielsweise gilt dies beim Verpacken von medizinischen Gerätschaften, die möglichst steril gehalten werden müssen. Zu diesem Zweck ist vorgesehen, dass das Werkzeugteil zum Halten von Beutel mit einer Gaszuleitung und/oder einer Vakuumleitung verbunden wird. Ebenfalls ist daran gedacht, das Werkzeugteil zum Halten von Beutel über eine entsprechende Schnittstelle mit der Maschinensteuerung zu verbinden, damit die Maschinensteuerung erkennt, ob sich ein Werkzeugteil zum Halten von Beutel oder aber ein Einsatz zum Halten von Behälter in der entsprechenden Aufnahme befindet.

In der Regel dürfte es sich bei der Aufnahme zum Aufnehmen des Einsatzes bzw. Werkzeugteils um eine Mulde handeln. Diese Mulde befindet sich bevorzugt auf Schienen, auf denen die Mulde unter die Siegelplatte verfahrbar ist.

Die Siegelplatte weist bevorzugt eine passende Siegelkontur auf, welche zu dem eingelegten Werkzeug passt und wird an die Heizplatte angeschraubt. Von der Heizplatte ragen Zentrierstifte ab, welche dem Zentrieren der Siegelplatte dienen. Ferner ist die Siegelplatte über ein derartiges Schraublochmuster mit der Heizplatte verbunden, das ein inniger Kontakt zwischen der Heizplatte und der Siegelplatte gewährleistet ist. Das bedeutet, dass möglichst wenig Bereiche zwischen Heizplatte und Siegelhalter einen Luftspeicher aufweisen, so dass die Wärmeübertragung zwischen Heizplatte und Siegelhalter verbessert ist.

Das Werkzeugteil zum Halten von Beutel besitzt eine Klemmleiste, deren Abstand von der Oberfläche einer Stützplatte veränderbar ist. Diese Klemmleiste hat den Vorteil, dass mit ihr nach dem Einlegen des Beutels mit dem Produkt der Beutel im vorderen Bereich unterhalb der späteren Siegelnaht gegen die Oberfläche der Stützplatte gedrückt wird, so dass der Beutel in diesem Bereich absolut glatt ist. Dies verbessert die Siegelnaht und gewährleistet vor allem, dass die Siegelnaht dicht bleibt.

Zum Bewegen der Klemmleiste ist diese endwertig auf in der Stützplatte versenkbaren Stiften aufgesetzt. Bevorzugt sind diese Stifte kleine Kolbenstangen von Pneumatikzylinder, so dass die Stifte durch Betätigen der Pneumatikzylinder eingezogen werden können. Ferner ist den Stiften bzw. den Pneumatikzylindern jeweils ein Sensor zugeordnet, über den die Lage der Klemmleiste erkannt werden kann. Ein Siegelvorgang wird über die Maschinensteuerung erst dann freigegeben, wenn die Sensoren der Maschinensteuerung signalisieren, dass die Klemmleiste auf der Oberfläche der Stützplatte unter Zwischenlagerung einer glatten Beutelfläche aufliegt. Drückt dagegen die Klemmleiste beispielsweise auf ein zu versiegelndes Produkt, so kann ein Siegelvorgang nicht eingeleitet werden.

Auf oder an der Stützplatte befinden sich auch die oben erwähnten Düsen zum Begasen des Beutels, wobei der Beutel eine Öffnung aufweist, die ein leichtes Einführen der Düsen ermöglicht.

In anderen Fällen ist es wünschenswert, dass die Beutel vakuumisiert werden. Zu diesem Zweck ist das Werkzeugteil mit einer Vakuumquelle verbunden. Gerade bei medizinischen Gerätschaften oder zu versiegelnden Implantaten wird gewünscht, dass sich diese in den Transportbeutel nicht bewegen. Durch das Vakuum werden diese Gegenstände so festgelegt, dass ein Bewegen nicht mehr möglich ist.

Bevorzugt soll der Klemmleiste eine Schiebeleiste zugeordnet sein. Diese Schiebeleiste dient ebenfalls dazu, die zu versiegelnden Beutel auf dem Werkzeugteil zu halten. Vor allem soll damit auch ein gleicher Abstand zu einer oberen Randkante des Werkzeugteils hergestellt werden, so dass es der Bedienpersonen einfach gemacht wird, einen Beutel zwischen dieser Schiebeleiste und der oberen Randkante anzuordnen. Die Schiebeleiste wird bevorzugt mit Hilfe von Nutensteinen in Nuten geführt, so dass ihre Handhabe erleichtert wird. Damit unterschiedlichen Beutelformen Rechnung getragen werden kann, sollten die Nuten in eine austauschbare Einsatzplatte eingeformt sein, so dass mit der Schiebeleiste jede gewünschte Stellung erreicht werden kann.

Mit der vorliegenden Erfindung wird eine Heisssiegelmaschine geschaffen, die sehr leicht zu bedienen ist, und deren Siegelwerkzeuge sehr flexibel und schnell auf ein zu versiegelndes Produkt angepasst werden können.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine perspektivische Ansicht einer Vorrichtung zum Versiegeln von Gegenständen;
Figur 2 eine teilweise dargestellte Seitenansicht der Vorrichtung gemäss Figur 1 mit teilweise ausgeschwenkter Schwenkeinheit;
Figur 3 eine Draufsicht auf eine Siegelplatte;
Figur 4 eine Draufsicht auf eine Mulde zur Aufnahme eines Einsatzes bzw. Werkzeugteils;
Figur 5 eine Draufsicht auf ein Werkzeugteil;
Figur 6 eine Seitenansicht des Werkzeugteils gemäss Figur 5;
Figur 7 einen vergrössert dargestellten Teilquerschnitt des Werkzeugteils gemäss Figur 6.

Eine erfindungsgemässe Vorrichtung P zum Versiegeln von Gegenständen steht gemäss Figur 1 mit Füssen 1 auf einem Rollwagen 2 auf. Dieser Rollwagen 2 besitzt bevorzugt Schubfächer 3, in denen Werkzeug, Werkzeugplatten oder Siegelplatten untergebracht werden können.

Die Vorrichtung P zum Versiegeln von Gegenständen besitzt einen Grundrahmen 4, von dem ein Tragrahmen 5 aufragt. Zwischen Seitenwangen 6 des Tragrahmens 5 ist eine Schwenkeinheit 7 angeordnet, welche unter anderem eine in Figur 2 nur gestrichelt angedeutete Siegelplatte 8 beinhaltet, die einer Heizplatte 10 anliegt.

Auf der Frontseite 11 der Schwenkeinheit 7 ist ein Display 12 erkennbar, auf welchem die Funktionen, Stellungen der Funktionsteile usw. der Vorrichtung dargestellt werden. Dieser Display ist bevorzugt als Touchscreen ausgebildet, so dass über ihn auch eine Ansteuerung der Vorrichtung vorgenommen werden kann.

Zum Schwenken der Schwenkeinheit um eine Schwenkachse 13 dient ein Handgriff 14. Die Festlegung der Schwenkeinheit 7 in Siegellage, wie in Figur 1 dargestellt, erfolgt über einen Stift 15, der durch die Seitenwange 6 eingesetzt wird und in eine entsprechende Aufnahme 16 in der Schwenkeinheit 7 eindringt. Wird die Schwenkeinheit um 90° um die Schwenkachse 13 geschwenkt, so wird die Siegelplatte 8 zugänglich und kann beispielsweise ausgewechselt werden. In dieser Austauschlage wird die Schwenkeinheit 7 durch den Stift 15 gehalten, der allerdings dann in eine Aufnahme 17 eingesetzt ist. In beiden Aufnahmen 16 und 17 befinden sich Sensoren, welche der Maschinensteuerung übermitteln, in welcher Lage sich die Schwenkeinheit 7 befindet. Befindet sich die Schwenkeinheit 7 in der in Figur 1 gezeigten Siegellage, kann ein Siegelvorgang vorgenommen werden. Befindet sich dagegen die Schwenkeinheit 7 in der Austauschlage, wird die Erwärmung der Heizplatte 10 unterbrochen und ein Siegelvorgang ist nicht möglich.

Unter der Schwenkeinheit 7 befindet sich gemäss Figur 1 eine Mulde 18, in die ein Einsatz 19 eingesetzt ist. Dieser Einsatz 19 besitzt Ausnehmungen 20 zur Aufnahme von entsprechend geformten Behälter. Um die Ausnehmungen laufen Silikondichtungen 9, auf denen Behälterränder aufliegen. Diese Silikondichtungen 9 sind so eingesetzt, dass sie bei einer Beschädigung leicht ausgewechselt werden können.

Auf diese Behälter wird beispielsweise eine Siegelfolie aufgelegt und die Mulde 18, geführt an Schienen 21, unter die Schwenkeinheit 7 gefahren. Danach wird die Siegelplatte 8 auf den Einsatz 19 bzw. die sich in den Ausnehmungen 20 befindenden Behälter abgesenkt und die Folie auf die Behälterränder aufgesiegelt.

Eine Siegelplatte 8 ist in Draufsicht in Figur 3 dargestellt. Dabei wird die Siegelplatte 8 von entsprechend angeordneten Zentrierstiften 22.1 und 22.2, die von der Heizplatte 10 abragen, zentriert. Ferner liegt die Siegelplatte 8 möglichst weitgehend der Heizplatte 10 an, was durch entsprechende Schrauben 23 gewährleistet wird, wobei die Siegelplatte 8 ein derartiges Schraubenmuster aufweist, dass es weitgehend der Heizplatte 10 angepresst wird, ohne dass Spalten im bestimmen Bereich vorkommen, die eine Wärmeübertragung verschlechtern.

Randseitig ist auf der Siegelplatte 8 eine L-förmige Siegelleiste 24 erkennbar, welche in Gebrauchslage auf beispielsweise einen in Figur 5 dargestellten Beutel 25 drückt und diesen versiegelt. Der Vorgang wird später beschrieben.

In die Siegelplatte 8 sind im übrigen Bohrungen eingeformt, in welche wärmeisolierte Handgriffe 29.1 und 29.2 eingeschraubt werden können. Diese dienen dazu, nach Lösen der Schrauben 23 die Siegelplatte 8 von den Zentrierstiften 22.1 und 22.2 abzuziehen und eine andere Siegelplatte aufzustecken.

Gemäss Figur 4 besitzt eine Mulde 18 einen Innenraum 26 zur Aufnahme eines Einsatzes 19 zum Siegeln von Behälter bzw. zur Aufnahme eines Werkzeugteils 27 zum Versiegeln von Beutel, wie dies in Figur 5 und 6 dargestellt ist. In dem Innenraum 26 ist eine Steckkontakt 28 erkennbar, über den ein Einsatz 19 bzw. ein Werkzeugteil 27 an eine Maschinensteuerung angeschlossen wird, wodurch die Maschinensteuerung erkennt, ob es sich um einen Einsatz 19 zum Siegeln von Behälter oder um ein Werkzeugteil 27 zum Siegeln von Beutel handelt.

Neben dem Steckkontakt 28 sind ein Anschluss 30 an eine Gasquelle und ein Anschluss 31 an eine Vakuumquelle erkennbar. Der Steckkontakt 28 wirkt mit einem Stecker 32 (siehe Figur 6) und die Anschlüsse 30 und 31 mit Gegenanschlüssen 33 und 34 an dem Werkzeugteil 27 zusammen.

Der Innenraum 26 wird von einer Auflageschulter 35 umlaufen und letztere von einem Wandstreifen 36, dessen obere Randkante mit einem Dichtstreifen 37 belegt ist. Auf diesen Dichtstreifen drückt in Gebrauchslage die Siegelplatte 8 gemäss Figur 3, so dass hierdurch eine Abdichtung entsteht, die gewährleistet, dass im Inneren zwischen der Siegelplatte 8 und dem Werkzeugteil 27 ein Vakuum erzeugt werden kann. Das Werkzeugteil 27 besteht gemäss Figur 5 aus einer Stützplatte 38 und einer Einsatzplatte 39, die, wie in Figur 6 gestrichelt angedeutet, in die Stützplatte 38 bzw. eine entsprechende Ausnehmung eingesetzt ist. Der Entnahme der Einsatzplatte 39 aus der Stützplatte 38 dienen Fingerlöcher 40, in welche entsprechende Finger der menschlichen Hand eingesetzt werden können.

In der Einsatzplatte 39 sind Nuten 41.1 und 41.2 erkennbar, die zu den jeweiligen Rändern der Einsatzplatte 39 hin offen sind. In diese Nuten 41.1 und 41.2 können entsprechende, nicht näher gezeigte Nutensteine eingeschoben werden, mit denen eine Schiebeleiste 42 auf der Einsatzplatte 39 so positioniert werden kann, dass ein Beutel 25 gegen einen Rand 43 hin gedrückt wird. Der Festlegung der Schiebeleiste 42 dienen entsprechende Rändelschrauben 44.1 und 44.2.

Teilweise um die Einsatzplatte 39 herum verläuft eine L-förmige Klemmleiste 45. Diese wird von versenkbaren Stiften 46.1, 46.2 und 46.3 in Abstand von der Stützplatte 38 gehalten. Im gezeigten Ausführungsbeispiel sind diese Stifte 46.1 bis 46.3 Kolbenstangen, die aus jeweils einem Pneumatikzylinder 47 herausragen. Werden die Stifte 46.1 bis 46.3 in die Pneumatikzylinder 47 eingezogen, verringert sich der Abstand zwischen Klemmleiste 54 und Oberfläche der Stützplatte 38, so dass beispielsweise ein dazwischenliegender Beutel 25 eingeklemmt wird. Auf diese Weise wird für einen nachfolgenden Siegelvorgang dieser obere Bereich des Beutels 25 geglättet.

Nahe dem Bereich des Randes 43 sind Düsen 48 vorgesehen, welche mit dem entsprechenden Gasanschluss 30 in Verbindung stehen.

Die Funktionsweise der vorliegenden Erfindung ist folgende:

Sollen beispielsweise Behälter, insbesondere Blister mit einem gewünschten Inhalt versiegelt werden, findet eine Vorrichtung Anwendung, wie sie in Figur 1 gezeigt ist. Dabei befindet sich der Einsatz 19 mit den Ausnehmungen 20 zur Aufnahme der Behälter in der Mulde 18. Die gefüllten Behälter werden mit einer Siegelfolie überdeckt und die Mulde 18 unter die Siegelplatte 8 geschoben. Nunmehr wird die Siegelplatte 8 abgesenkt und schweisst die Siegelfolie auf die Ränder der Behälter. Die Mulde 18 kann wieder in die in Figur 1 gezeigte Ausgangsposition geschoben und die versiegelten Behälter entnommen werden.

Sollen nun in einem anderem Arbeitsvorgang Beutel versiegelt werden, die beispielsweise eine in Figur 5 angedeutete Spritze zum Inhalt haben, muss das Werkzeugteil in der Mulde 18 gewechselt werden. Zur Herausnahme des Einsatzes 19 werden die Handgriffe 29.1 und 29.2 in entsprechende Gewindebohrungen in dem Einsatz 19 eingeschraubt und der Einsatz 19 aus der Mulde 18 entnommen. Hierbei wird auch ein möglicher Stecker 32 aus dem Steckkontakt 28 gezogen oder auch ein Vakuumanschluss gelöst, sofern in dem Behälter ein Vakuum erzeugt worden ist.

Mittels des Handgriffs 14 wird ferner die Schwenkeinheit 7 nach Lösen des Stiftes 15 um 90° geschwenkt und durch Einsetzen des Stiftes 15 in die Aufnahme 17 in dieser Position festgelegt. Die Handgriffe 29.1 und 29.2 werden von dem Einsatz 19 gelöst und in entsprechende Gewindebohrungen in der Siegelplatte 8 eingeschraubt. Nach Lösen der Schrauben 23 kann die Siegelplatte 8 von der Heizplatte 10 abgezogen und durch eine Siegelplatte 8 ersetzt werden, wie diese in Figur 3 gezeigt ist, bei der die Siegelleiste 24 dem Versiegeln eines Behälters 25 dient. Die Siegelplatte 8 wird über die Schrauben 23 auf der Heizplatte 19 festgelegt.

Nunmehr wird der Stift 15 aus der Aufnahme 17 gezogen und die Schwenkeinheit 7 wieder in Siegellage zurückgeschwenkt. Nach Einsetzen des Stiftes 15 in die ursprüngliche Aufnahme wird der Maschinensteuerung signalisiert, dass sich die Schwenkeinheit 7 in Siegellage befindet.

Vor dem Zurückschwenken der Schwenkeinheit 7 sind selbstverständlich die Handgriffe 29.1 und 29.2 von der Siegelplatte 8 abgenommen worden. Sie werden jetzt dazu verwendet, die Stützplatte 38 in die Mulde 18 bzw. deren Innenraum 26 einzusetzen. Hierzu werden die Handgriffe 29.1 und 29.2 in entsprechende, gestrichelt in Figur 5 angedeuteten Bohrungen 49.1 und 49.2 eingeschraubt. Die Stützplatte 35 wird mit dem Steckkontakt 28 und den Gas- bzw. Vakuumanschlüssen 30 und 31 verbunden. Die Handgriffe 29.1 und 29.2 werden aus den Bohrungen 49.1 und 49.2 ausgeschraubt und die Einsatzplatte 39 in die Stützplatte 38 eingesetzt.

Entsprechend der Länge des Beutels 25 wird die Schiebeleiste 42 positioniert, was dadurch geschieht, dass der Beutel 25 mit seiner offenen Kante an den Rand 43 anstösst, während er in seinem Bodenbereich auf der Schiebeleiste 42 aufliegt. Soll der Beutel begast werden, wird er seitlich so bewegt, dass sein offener Rand die Düse 48 einfängt. Nach dem Positionieren der Schiebeleiste 42 wird der hintere Randbereich des Beutels 25 nach unter gedrückt, so dass er, wie in Figur 7 gezeigt, von der Schiebeleiste 42 übergriffen wird.

Nunmehr wird die Klemmleiste 45 durch Betätigen der Pneumatikzylinder 47 abgesenkt. Befindet sich beispielsweise das zu verpackende Produkt im Bereich dieser Klemmleiste 45, so kann sie nicht gänzlich abgesenkt werden. Dies wird durch entsprechende Sensoren in den Pneumatikzylindern 47 festgestellt und ein entsprechendes Alarmsignal erzeugt.

Das Absenken der Klemmleiste 45 hat zur Folge, dass die Beutel 25 gegen die Stützplatte 38 gedrückt und dadurch der vordere Bereich geglättet wird.

Nunmehr wird die Mulde 18 mit dem Werkzeugteil 27 wieder unter die Schwenkeinheit 7 geschoben und die Siegelplatte 8 abgesenkt. Die Siegelleiste 24 drückt zwischen den Düsen 48 und der Klemmleiste 45 auf den oberen Bereich des Beutels 25 und versiegelt ihn. Davor kann der Beutel 25 über die Düsen 48 begast oder aber das gesamte Siegelwerkzeug unter Vakuum gesetzt werden, so dass die Gegenstände in dem Beutel festliegen.

Nunmehr wird die Siegelplatte 8 angehoben und die Mulde 18 aus dem Bereich der Schwenkeinheit 7 nach vorne gezogen. Die Klemmleiste 45 wird angehoben und die Beutel 45 können entnommen werden.

### Bezugszeichenliste

| | | | | | |
|---|---|---|---|---|---|
| 1 | Fuss | 34 | Gegenanschluss | 67 | |
| 2 | Rollwagen | 35 | Auflageschulter | 68 | |
| 3 | Schubfach | 36 | Wandstreifen | 69 | |
| 4 | Grundrahmen | 37 | Dichtstreifen | 70 | |
| 5 | Tragrahmen | 38 | Stützplatte | 71 | |
| 6 | Seitenwange | 39 | Einsatzplatte | 72 | |
| 7 | Schwenkeinheit | 40 | Fingerloch | 73 | |
| 8 | Siegelplatte | 41 | Nut | 74 | |
| 9 | Silikondichtung | 42 | Schiebeleiste | 75 | |
| 10 | Heizplatte | 43 | Rand | 76 | |
| 11 | Frontseite | 44 | Rändelschraube | 77 | |
| 12 | Display | 45 | Klemmleiste | 78 | |
| 13 | Schwenkachse | 46 | Stifte | 79 | |
| 14 | Handgriff | 47 | Pneumatikzylinder | | |
| 15 | Stift | 48 | Düse | | |
| 16 | Aufnahme | 49 | Bohrung | | |
| 17 | Aufnahme | 50 | | | |
| 18 | Mulde | 51 | | | |
| 19 | Einsatz | 52 | | | |
| 20 | Ausnehmung | 53 | | | |
| 21 | Schiene | 54 | | | |
| 22 | Zentrierstift | 55 | | | |
| 23 | Schraube | 56 | | P | Vorrichtung |
| 24 | Siegelleiste | 57 | | | |
| 25 | Beutel | 58 | | | |
| 26 | Innenraum | 59 | | | |
| 27 | Werkzeugteil | 60 | | | |
| 28 | Steckkontakt | 61 | | | |
| 29 | Handgriff | 62 | | | |
| 30 | Anschluss Gas | 63 | | | |
| 31 | Anschluss Vakuum | 64 | | | |
| 32 | Stecker | 65 | | | |
| 33 | Gegenanschluss | 66 | | | |

## Patentansprüche

1. Verfahren zum Versiegeln von Gegenständen, insbesondere von Behälter, Beutel od. dgl. mit einem Siegelwerkzeug aus einer Siegelplatte (8) und einer Aufnahme (18) bzw. Halterung für einen austauschbaren Einsatz (19) zum Halten des zu versiegelnden Gegenstandes,
**dadurch gekennzeichnet,**
**dass** ein Einsatz (19) zum Halten von Behälter gegen ein Werkzeugteil (27) zum Halten von Beutel (25) ausgetauscht wird.

2. Verfahren zum Versiegeln von Gegenständen, **dadurch gekennzeichnet, dass** die Siegelplatte (8) vor dem Austauschen des Einsatzes (19) um eine Achse (13) geschwenkt und gegebenenfalls ausgetauscht wird.

3. Verfahren nach Anspruch 2, **dadurch gekennzeichnet, dass** die Siegelplatte (8) in Siegellage und Austauschlage festgelegt wird, wobei eine Maschinensteuerung die jeweilige Lage erkennt und anzeigt.

4. Verfahren nach einem der Ansprüche 1 bis 3, **dadurch gekennzeichnet, dass** zum Austauschen des Einsatzes (19) zumindest ein Handgriff (29.1, 29.2) mit dem Einsatz (19) verbunden wird.

5. Verfahren nach wenigstens einem der Ansprüche 1 bis 4, **dadurch gekennzeichnet, dass** zumindest das Werkzeugteil (27) zum Halten von Beutel (25) mit einer Maschinensteuerung zum Erkennen des Werkzeugteils (27) lösbar verbunden wird.

6. Verfahren nach wenigstens einem der Ansprüche 1 bis 5, **dadurch gekennzeichnet, dass** das Werkzeugteil (27) zum Halten von Beutel (25) mit einer Gaszuleitung (30) und/oder einer Vakuumleitung (31) verbunden wird.

7. Vorrichtung zum Versiegeln von Gegenständen, insbesondere von Behälter, Beutel od. dgl., mit einem Siegelwerkzeug aus einer Siegelplatte (8) und einem Einsatz (19) zum Halten des zu versiegelnden Gegenstandes, **dadurch gekennzeichnet, dass** ein gegen den Einsatz (19) austauschbares Werkzeugteil (27) zum Verschliessen von Beutel (25) vorgesehen ist.

8. Vorrichtung nach Anspruch 7, **dadurch gekennzeichnet, dass** die Siegelplatte (8) an einer Schwenkachse (13) angeordnet ist.

9. Vorrichtung nach Anspruch 8, **dadurch gekennzeichnet, dass** die Siegelplatte (8) an einem Tragrahmen (5) angeordnet ist, der Bohrungen (17) zur Aufnahme eines Stiftes (15) zum Festlegen der Siegelplatte (8) in einer Siegellage oder Austauschlage aufweist.

10. Vorrichtung nach einem der Ansprüche 7 bis 9, **dadurch gekennzeichnet, dass** der Einsatz (19) bzw. das Werkzeugteil (27) in einer Mulde (18) aufgenommen sind.

11. Vorrichtung nach Anspruch 10, **dadurch gekennzeichnet, dass** die Mulde (18) unter die Siegelplatte (8) verfahrbar ist.

12. Vorrichtung nach Anspruch 10 oder 11, **dadurch gekennzeichnet, dass** dem Einsatz (19) und/oder dem Werkzeugteil (27) zumindest ein, bevorzugt zwei Handgriffe (29.1, 29.2) zugeordnet ist/sind.

13. Vorrichtung nach wenigstens einem der Ansprüche 7 bis 12, **dadurch gekennzeichnet, dass** der Siegelplatte (8) ein, bevorzugt zwei Handgriffe (29.1, 29.2) zugeordnet ist/sind.

14. Vorrichtung nach Anspruch 12 oder 13, **dadurch gekennzeichnet, dass** die Handgriffe (29.1, 29.2) wärmeisoliert sind.

15. Vorrichtung nach einem der Ansprüche 12 bis 14, **dadurch gekennzeichnet, dass** die Handgriffe (29.1, 29.2) gleich ausgestaltet und untereinander austauschbar sind.

16. Vorrichtung nach wenigstens einem der Ansprüche 10 bis 15, **dadurch gekennzeichnet, dass** sich in der Mulde (18) ein Steckkontakt (28) zum Anschliessen des Einsatzes (19) bzw. des Werkzeugteils (27) an einer Maschinensteuerung befindet.

17. Vorrichtung nach wenigstens einem der Ansprüche 10 bis 16, **dadurch gekennzeichnet, dass** sich in der Mulde (18) eine Anschlussmöglichkeit an eine Vakuum- oder eine Gaszuführungseinrichtung (30, 31) befindet.

18. Vorrichtung nach wenigstens einem der Ansprüche 7 bis 17, **dadurch gekennzeichnet, dass** die Siegelplatte (8) austauschbar mit einer Heizplatte (10) verbunden ist, wobei von der Heizplatte (10) Zentrierstifte (22.1, 22.2) zum Zentrieren des Siegelpolsters (9) abragen oder umgekehrt.

19. Vorrichtung nach Anspruch 18, **dadurch gekennzeichnet, dass** die Siegelplatte (8) ein Schraubenmuster aufweist, welches einen innigen Kontakt zwischen einer Heizplatte (10) und der Siegelplatte (8) gewährleistet.

20. Vorrichtung nach wenigstens einem der Ansprüche 7 bis 19, **dadurch gekennzeichnet, dass** von einer Stützplatte (38) des Werkzeugteils (27) zumindest eine Klemmleiste (45) aufragt, deren Abstand von der Oberfläche der Stützplatte (38) veränderbar ist.

21. Vorrichtung nach Anspruch 20, **dadurch gekennzeichnet, dass** der Klemmleiste (45) jeweils endwärtig in der Platte versenkbare Stifte (46.1-46.3) zugeordnet sind.

22. Vorrichtung nach Anspruch 21, **dadurch gekennzeichnet, dass** zumindest einem Stift (46.1-46.3) ein Sensor zum Erkennen von dessen Lage zugeordnet ist.

23. Vorrichtung nach wenigstens einem der Ansprüche 20 bis 22, **dadurch gekennzeichnet, dass** auf oder an der Stützplatte (38) zumindest eine Düse (48) zum Begasen des Beutels (25) vorgesehen ist.

24. Vorrichtung nach wenigstens einem der Ansprüche 20-23, **dadurch gekennzeichnet, dass** der Klemmleiste (45) eine Schiebeleiste (42) zugeordnet ist.

25. Vorrichtung nach Anspruch 24, **dadurch gekennzeichnet, dass** die Schiebeleiste (42) einen Schlitz zur Aufnahme einer unteren Beutelkante ausbildet.

26. Vorrichtung nach Anspruch 24 oder 25, **dadurch gekennzeichnet, dass** die Schiebeleiste (42) mit Nutensteinen in Nuten (41.1, 41.2) geführt ist.

27. Vorrichtung nach Anspruch 26, **dadurch gekennzeichnet, dass** die Nuten (41.1, 41.2) einer austauschbaren Einsatzplatte (39) eingeformt sind.

## Claims

1. Method of sealing articles, more especially a container, a bag or the like, with a sealing tool formed from a sealing plate (8) and a receiver (18) or respectively holder for an exchangeable insert (19) for retaining the article to be sealed, **characterised in that** an insert (19) for retaining a container is exchanged for a tool part (27) for retaining a bag (25).

2. Method of sealing articles, **characterised in that** the sealing plate (8), prior to the exchange of the insert (19), is pivoted about a spindle (13) and possibly exchanged.

3. Method according to claim 2, **characterised in that** the sealing plate (8) is secured in the sealing position and exchange position, a machine control means detecting and displaying the respective position.

4. Method according to one of claims 1 to 3, **characterised in that**, for the exchange of the insert (19), at least one handle (29.1, 29.2) is connected to the insert (19).

5. Method according to at least one of claims 1 to 4, **characterised in that** at least the tool part (27) for retaining a bag (25) is detachably connected to a machine control means for detecting the tool part (27).

6. Method according to at least one of claims 1 to 5, **characterised in that** the tool part (27) for retaining a bag (25) is connected to a gas supply line (30) and/or to a vacuum line (31).

7. Apparatus for sealing articles, more especially a container, a bag or the like, with a sealing tool formed from a sealing plate (8) and an insert (19) for retaining the article to be sealed, **characterised in that** a tool part (27) for closing a bag (25) is provided, which is exchangeable for the insert (19).

8. Apparatus according to claim 7, **characterised in that** the sealing plate (8) is disposed on a pivotal spindle (13).

9. Apparatus according to claim 8, **characterised in that** the sealing plate (8) is disposed on a supporting frame (5), which has bores (17) for the accommodation of a pin (15) for securing the sealing plate (8) in a sealing position or exchange position.

10. Apparatus according to one of claims 7 to 9, **characterised in that** the insert (19) or respectively the tool part (27) is accommodated in a trough (18).

11. Apparatus according to claim 10, **characterised in that** the trough (18) is displaceable beneath the sealing plate (8).

12. Apparatus according to claim 10 or 11, **characterised in that** at least one handle but preferably two handles (29.1, 29.2) is/are associated with the insert (19) and/or the tool part (27).

13. Apparatus according to at least one of claims 7 to 12, **characterised in that** one handle but preferably two handles (29.1, 29.2) is/are associated with the sealing plate (8).

14. Apparatus according to claim 12 or 13, **characterised in that** the handles (29.1, 29.2) are heat-insulated.

15. Apparatus according to one of claims 12 to 14, **characterised in that** the handles (29.1, 29.2) have identical configurations and are interchangeable with each other.

16. Apparatus according to at least one of claims 10 to 15, **characterised in that** a plug-in contact (28) is situated in the trough (18) for the connection of the insert (19) or respectively of the tool part (27) to a machine control means.

17. Apparatus according to at least one of claims 10 to 16, **characterised in that** a facility for connection to a vacuum or gas supply arrangement (30, 31) is situated in the trough (18).

18. Apparatus according to at least one of claims 7 to 17, **characterised in that** the sealing plate (8) is exchangeably connected to a heating plate (10), centring pins (22.1, 22.2) projecting from the heating plate (10) for centring the sealing pad (9) or vice versa.

19. Apparatus according to claim 18, **characterised in that** the sealing plate (8) has a screw pattern, which ensures an intimate contact between a heating plate (10) and the sealing plate (8).

20. Apparatus according to at least one of claims 7 to 19, **characterised in that** at least one clamping bar (45) protrudes from a supporting plate (38) of the tool part (27), the spacing between said bar and the surface of the supporting plate (38) being alterable.

21. Apparatus according to claim 20, **characterised in that** pins (46.1 - 46.3), which can each be countersunk endwardly in the plate, are associated with the clamping bar (45).

22. Apparatus according to claim 21, **characterised in that** at least one pin (46.1 - 46.3) has associated therewith a sensor for detecting the position of said pin.

23. Apparatus according to at least one of claims 20 to 22, **characterised in that** at least one nozzle (48) is provided on or at the supporting plate (38) for gasifying the bag (25).

24. Apparatus according to at least one of claims 20 - 23, **characterised in that** a slide bar (42) is associated with the clamping bar (45).

25. Apparatus according to claim 24, **characterised in that** the slide bar (42) provides a slot for the accommodation of a lower bag edge.

26. Apparatus according to claim 24 or 25, **characterised in that** the slide bar (42) is guided in grooves (41.1, 41.2) with groove blocks.

27. Apparatus according to claim 26, **characterised in that** the grooves (41.1, 41.2) of an exchangeable insert plate (39) are provided.

## Revendications

1. Procédé pour sceller des objets, en particulier un conteneur, un sachet ou autre, avec un outil de scellage composé d'une plaque de scellage (8) et d'un moyen de réception (18) ou support pour un insert échangeable (19) destiné à maintenir l'objet à sceller,
**caractérisé par le fait**
**qu'**un insert (10) destiné à maintenir un conteneur est échangé contre un élément d'outil (27) destiné à maintenir un sachet (25).

2. Procédé pour sceller des objets, **caractérisé par le fait que** la plaque de scellage (8) est, avant l'échange de l'insert (19), pivotée autour d'un axe (13) et éventuellement échangée.

3. Procédé selon la revendication 2, **caractérisé par le fait que** la plaque de scellage (8) est fixée en position de scellage et en position d'échange, une commande de machine identifiant et visualisant la position respective.

4. Procédé selon l'une des revendications 1 à 3, **caractérisé par le fait que**, pour l'échange de l'insert (19), au moins une poignée (29.1, 29.2) est connectée à l'insert (19).

5. Procédé selon au moins l'une des revendications 1 à 4, **caractérisé par le fait qu'**au moins l'élément d'outil (27) destiné à maintenir un sachet (25) est connecté de manière amovible à une commande de machine destinée à identifier l'élément d'outil (27).

6. Procédé selon au moins l'une des revendications 1 à 5, **caractérisé par le fait que** l'élément d'outil (27) destiné à maintenir un sachet (25) est connecté à un conduit d'alimentation de gaz (30) et/ou à un conduit à vide (31).

7. Dispositif pour sceller des objets, en particulier un conteneur, un sachet ou autre, avec un outil de scellage composé d'une plaque de scellage (8) et d'un insert (19) destiné à maintenir l'objet à sceller, **caractérisé par le fait qu'**il est prévu un élément d'outil (27), pouvant être échangé contre l'insert (19), destiné à obturer le sachet (25).

8. Dispositif selon la revendication 7, **caractérisé par le fait que** la plaque de scellage (8) est disposée sur un axe de pivotement (13).

9. Dispositif selon la revendication 8, **caractérisé par le fait que** la plaque de scellage (8) est disposée sur un cadre de support (5) présentant des alésages (17) destinés à recevoir une goupille (15) pour fixer la plaque de scellage (8) en une position de scellage ou une position d'échange.

10. Dispositif selon l'une des revendications 7 à 9, **caractérisé par le fait que** l'insert (18) ou l'élément d'outil (27) sont reçus dans une auge (18).

11. Dispositif selon la revendication 10, **caractérisé par le fait que** l'auge (18) est déplaçable sous la plaque de scellage (3).

12. Dispositif selon la revendication 10 ou 11, **caractérisé par le fait qu'**à l'insert (19) et/ou à l'élément d'outil (27) est/sont associée(s) au moins une, de préférence deux poignées (29.1, 29.2).

13. Dispositif selon au moins l'une des revendications 7 à 12, **caractérisé par le fait qu'**à la plaque de scellage (8) est/sont associée(s) une, de préférence deux poignées (29.1, 29.2).

14. Dispositif selon la revendication 12 ou 13, **caractérisé par le fait que** les poignées (29.1, 29.2) sont isolées thermiquement.

15. Dispositif selon l'une des revendications 12 à 14, **caractérisé par le fait que** les poignées (29.1, 29.2) sont réalisées identiques et échangeables entre elles.

16. Dispositif selon au moins l'une des revendications 10 à 15, **caractérisé par le fait que** dans l'auge (18) se trouve une prise de courant (28) destinée à raccorder l'insert (19) ou l'élément d'outil (27) à une commande de machine.

17. Dispositif selon au moins l'une des revendications 10 à 16, **caractérisé par le fait que** dans l'auge (18) se trouve une possibilité de raccordement à un moyen d'alimentation de vide ou de gaz (30, 31).

18. Dispositif selon au moins l'une des revendications 7 à 17, **caractérisé par le fait que** la plaque de scellage (8) est reliée de manière échangeable à une plaque chauffante (10), de la plaque chauffante (10) ressortant des goupilles de centrage (22.1, 22.2) destinées à centrer le rembourrage de scellage (9), ou inversement.

19. Dispositif selon la revendication 18, **caractérisé par le fait que** la plaque de scellage (6) présente un modèle de vis garantissant un contact étroit entre une plaque chauffante (10) et la plaque de scellage (8).

20. Dispositif selon au moins l'une des revendications 7 à 19, **caractérisé par le fait que** d'une plaque d'appui (38) de l'élément d'outil (27) s'élève au moins une bande de serrage (45) dont la distance par rapport à la surface de la plaque de scellage (33) est variable.

21. Dispositif selon la revendication 20, **caractérisé par le fait qu'**à la bande de serrage (45) sont associées, du côté de chaque extrémité, des goupilles (48.1 à 48.3) pouvant être enfoncées dans la plaque.

22. Dispositif selon la revendication 21, **caractérisé par le fait qu'**à au moins une goupille (46.1 à 46.3) est associé un capteur destiné à identifier sa position.

23. Dispositif selon au moins l'une des revendications 20 à 22, **caractérisé par le fait que** sur ou à la plaque d'appui (38) est prévue au moins une tuyère (48) destinée au remplissage de gaz du sachet (25).

24. Dispositif selon au moins l'une des revendications 20 à 23, **caractérisé par le fait qu'**à la bande de serrage (45) est associée une bande coulissante (42).

25. Dispositif selon la revendication 24, **caractérisé par le fait que** la bande coulissante (42) forme une fente pour la réception d'un bord de sachet inférieur.

26. Dispositif selon la revendication 24 ou 25, **caractérisé par le fait que** la bande coulissante (42) est guidée par des languettes dans des rainures (41.1, 41.2).

27. Dispositif selon la revendication 26, **caractérisé par le fait que** les rainures (41.1, 41.2) sont formées dans une plaque d'insert (39) échangeable.
